# EUROPÄISCHE PATENTSCHRIFT

(11) **EP 1 439 922 B1**
(45) Veröffentlichungstag und Bekanntmachung des Hinweises auf die Patenterteilung: **19.09.2007**
(21) Anmeldenummer: 02802271.3
(22) Anmeldetag: 28.10.2002
(51) Int. Cl.: B21D 43/11, B21D 43/02

(54) **GREIFZANGENLOSER TAFELTRANSPORT MIT HOHER GESCHWINDIGKEIT**
HIGH-SPEED SHEET FEEDING WITHOUT GRIP PLIERS
TRANSPORT DE FEUILLES A HAUTE VITESSE SANS PINCES DE PREHENSION

(30) Priorität: 30.10.2001 DE 10153481
(43) Veröffentlichungstag der Anmeldung: 28.07.2004
(73) Patentinhaber: Silgan Holdings Inc., Stamford CT 06901 (US)
(72) Erfinder: VON ALLWOERDEN, Gerd, 30900 Wedemark (DE)
(74) Vertreter: Leonhard, Frank Reimund
(86) Internationale Anmeldenummer: PCT/DE2002/004031
(87) Internationale Veröffentlichungsnummer: WO 2003/037543

(56) Entgegenhaltungen:
- EP-A- 0 178 376
- EP-A- 0 552 103
- EP-A- 0 865 846
- EP-A- 0 911 094
- EP-A- 0 917 918
- DE-A- 3 841 683
- DE-A- 4 124 444
- DE-U- 29 623 908
- FR-A- 2 342 918
- GB-A- 2 071 062
- US-A- 5 878 640
- PATENT ABSTRACTS OF JAPAN vol. 008, no. 069 (M-286), 31. März 1984 (1984-03-31) -& JP 58 216804 A (FURUKAWA ELECTRIC CO LTD), 16. Dezember 1983 (1983-12-16)

## Beschreibung

Die Erfindung befaßt sich mit einer Vorschubeinrichtung und einem zugehörigen Verfahren zum Transport von tafelförmigen Platten aus Blech (sogenannten Tafeln) zu einem Arbeitsbereich hin, in welchem die Tafel bearbeitet wird, gemäß dem Oberbegriff des Anspruchs 1 bzw. 19. Die Bearbeitung kann einen Stanzvorgang umfassen, bei dem Ronden aus der Tafel ausgestanzt werden, die dicht auf dicht, unter Beabstandung durch ein verbleibendes Restgitter auf der Tafel angeordnet sind.

Ausgangspunkt sind Vorschubeinrichtungen (kurz auch "Einrichtung") des Standes der Technik, bei denen mit Greifzangen am rückwärtigen Ende, also der vom Werkzeugbereich abgewandten Kante der Platte, angegriffen wird, um die Tafel über einen Vorschubtisch, der unbeweglich ist, auf den Werkzeugbereich hin zu fördern und dabei mit einer Indexierbewegung in y- und x-Richtung so zu positionieren, daß die Ronden aus der Tafel durch in einer Reihe aufgereihter Stempel eng benachbart ausgestanzt werden können. Die Stempel weisen dabei einen größeren Abstand auf als die Mitten der Ronden auf der Tafel, so daß eine reine seitliche Bewegung der Tafel relativ zu den Stempeln erforderlich ist, um die Dichte der Ronden sicherzustellen und das verbleibende Restgitter nach dem Ausstanzen so gering wie möglich zu halten. Neben der Dichte der Ronden ist auch die Geschwindigkeit ein maßgebender Einflußfaktor für die bei der Fertigung entstehenden Kosten, die zu minimieren sind.

Ein Ansatz des Standes der Technik geht derzeit dahin, zwei Greifzangen vorzusehen, die abwechselnd nacheinander Tafeln in den Werkzeugbereich einfördern, wobei die vordere Greifzange eine in y-Richtung orientierte Rückhub-Bewegung vornimmt, wenn die nächstfolgende Greifzange mit der nächsten Tafel in den Werkzeugbereich einläuft. Eine quasi-kontinuierliche Förderung kann so erreicht werden, obwohl die Platten selbst einzeln vorliegen, vgl. DE-U 296 23 908 (Naroska), Seite 5, zweiter Absatz.

Eine andere Realisierung aus dem Stand der Technik geht dahin, nur einen einzelnen Greifer zu verwenden, der nach seiner Vorschubbewegung eine schnelle Rückhub-Bewegung in -y-Richung vornimmt, um danach die ausgerichtete und positionierte neue Platte an der vom Werkzeugbereich abgewandten, im folgenden rückwärtigen (Kante) zu ergreifen und in den Werkzeugbereich vorzuschieben. Aufgrund der hohen Geschwindigkeit können bei der Übernahme der Tafel von einem Ladebereich über eine Tafelübergabeposition bis in den Vorschubbereich Synchronisationsprobleme entstehen, die eine höhere Geschwindigkeit nicht zulassen. Zudem sind die bei beiden Ansätzen des Standes der Technik vorhandenen Greifer Ursache dafür, daß am rückwärtigen Endbereich der Tafel ein Streifenbereich nicht vom Werkzeug bearbeitet werden kann, nachdem hier die für die Bewegung nötige Kraft durch punktuelles Greifen (im Sinne einer gegenüber der Fläche der Platte kleinen Angriffsstelle für die Klemmkraft der Greifer) eingeleitet wird. Soll der Streifenbereich (meist auch Greifer-Trim genannt) so weitgehend wie möglich reduziert werden, ist das Ausstanzen der letzten Reihe von Ronden mit einem erhöhten Sicherheitsproblem versehen, wenn die Greifer hierbei in den Werkzeugbereich und dabei sehr dicht an die Stanz- oder Prägestempel heranreichen.

Die den Oberbegriff des Anspruchs 1 bestimmende DE-A-3841683 (A. Haar) zeigt solche Tafelvorschübe mit Schlitten und Greifzangen für die Tafeln (=Platten aus Blech); die Tafeln werden dabei V- förmig in den Arbeistbereich (abwechselnd) eingeschoben, jeweils vorgeschoben von den Greifern. Es ist **Aufgabe der Erfindung** die Geschwindigkeit der Förderung des Standes der Technik zu erhöhen, Sicherheit zu gewinnen und den Nutzen (also die Nutzfläche durch ausgestanzte Ronden gegenüber der Gesamtfläche der Tafel) zumindest gleich zu lassen, bevorzugt aber auch zu erhöhen. Greiter sollen vermieden werden.

Gelöst wird diese Aufgabe nach der Erfindung mit einer Vorschubeinrichtung gemäß Anspruch 1 oder mit einem Verfahren zum Transport von Tafeln gemäß Anspruch 19.

Mit der Erfindung entfällt die Verwendung von Zangen oder Greifern zu Zwecken des Vorschubs der Tafel. Dadurch entfällt auch die punktuelle Einleitung der Vorschubkraft an dem hinteren Ende, also demjenigen Randabschnitt der Tafel, der von dem Werkzeug abgewandt ist. Statt dessen wird die Kraft im wesentlichen flächig, wie linien-, band- oder streifenförmig, auf die Tafel aufgebracht, um sie indexiert in den Werkzeugbereich einzufahren (Anspruch 5).

Die dazu verwendeten Endlossysteme, insbesondere bandförmig ausgebildeten Endlossysteme, sind umlaufende Antriebsriemen, die mit ihren Oberflächen auf einem Längenabschnitt in einer Ebene nebeneinander angeordnet sind und damit einen nahezu vollflächigen Antrieb ermöglichen, obwohl sie selbst jeweils streifenförmig die zu fördernde Tafel stützen (Anspruch 8).

Eine "Tafel" ist eine tafelförmige Platte aus Blech und so als Symbol technisch verstanden in den Ansprüchen verwendet. Die Einrichtung der abhängigen Ansprüche, die sich aüf die Vorschubeinrichtung des Anspruchs 1 beziehen, sind natürlich diese die Tafeln verschiebende Einrichtung als Vorschubeinrichtung.

Eine im wesentlichen kontinuierliche Förderung, ohne daß die Stanzeinrichtung bei einem regelmäßigen Stanztakt Lehrhübe ausführt, wird durch zwei übereinander angeordnete Tafelvorschübe erreicht, bei denen jede eine im wesentlichen flächige Haltefunktion auf die Oberfläche der Tafel ausübt. Eine Tafel wird hängend, die andere Tafel wird aufliegend dem Werkzeugbereich zugeführt. Ein zwischen den nacheinander geförderten Tafeln entstehender Querspalt ist in Längsrichtung so gering, daß von einer abwechselnden und dabei vom Werkzeug her gesehen praktisch kontinuierlichen Zufuhr der einzelnen Tafeln gesprochen werden kann (Anspruch 1).

Zur Aufbringung von Haltekraft auf die Tafeln können magnetisierbare Oberflächen der Bänder Verwendung finden (Anspruch 10). Alternativen zur Aufbringung der Kraft liegen darin, Unterdruck zu verwenden, wenn die Oberflächen der Bänder der Tafelvorschübe Öffnungen aufweisen, mit denen eine Zugkraft (als Haltekraft) auf die Tafeln aufgebracht werden kann.

Die Vorteile der Erfindung liegen in einer möglichen erhöhten Geschwindigkeit und einer gewonnenen Sicherheit. Die Sicherheit wird erhöht, weil die rückwärtig angreifenden Zangen fortfallen. Die Geschwindigkeit kann erhöht werden, ohne daß die Tafel sich aus ihrer ebenen Lage verformt, was bei einem rückwärtig angreifenden Zangenschub und erhöhter Geschwindigkeit nur schlecht erfüllbar ist. Zusätzlich können die Zeiten reduziert werden und die Risiken vermieden werden, die Synchronisationen aufwerfen, um die Tafel zu Beginn des Vorschubs mit den Greifern zu synchronisieren.

Der "Nutzen" aus einer Tafel kann zusätzlich erhöht werden, weil an der Stelle des früheren Eingriffs von Greifern keine Streifenbereich mehr unbearbeitet gelassen werden müssen. Die Ausbeute (Nutzen) kann erhöht werden und es wird mehr Freiheit bei der Gestaltung des Werkzeuges gewonnen, das die Tafel bearbeitet.

Zu der im wesentlichen flächigen Stützung der Tafeln haben Versuche ergeben, daß bis über 300 Takte pro Minute erzielt werden können, bezogen auf eine Stanzeinrichtung als Werkzeug im Arbeitsbereich.

Die Sicherheit und geringere Störanfälligkeit wird auch dadurch verbessert, daß ein ruhender Stütztisch, der die Tafel beim Vorschub der Greifer nach dem Stand der Technik stützt, nicht mehr erforderlich ist und damit Unebenheiten, Rest-Blechpartikel oder Unregelmäßigkeiten auf der Oberfläche dieses Fördertisches fortfallen. Der Fördertisch bewegt sich gemäß der Erfindung dagegen mit, wird gebildet durch eine Vielzahl von einzelnen Endlossystemen, die jeweils eigenständig über ihre Oberfläche auf einem Längsabschnitt ihrer Längserstreckung Halte- oder Stützkraft auf die Tafel aufbringen.

Nachdem die bandförmigen Endlossysteme ein Obertrum und ein Untertrum besitzen, kann eine Reinigung der Oberfläche auf dem Untertrum, das nicht mit der Tafel im Eingriff steht, erfolgen.

Erfindungsgemäß kann auch ein weiterer Tafelvorschub im Auslauf des Werkzeugbereiches vorgesehen sein (Anspruch 6). Er ist bei Einsatz nur eines Zuführ-Tafelvorschubes der zweite Tafelvorschub; werden dagegen am Einlauf zwei Tafelvorschübe übereinander verwendet, so ist er der dritte Tafelvorschub. Dieser in Durchlaufrichtung y hinter dem Werkzeug angeordnete Vorschub arbeitet synchron mit der vor dem Werkzeug angeordneten Vorschubeinrichtung zusammen. Diese Synchronbewegung betrifft die Indexierbewegungen, die in y- und x-Richtung (Hauptrichtung y) erfolgen, so daß die Tafel im Zuge ihrer Durchlaufbewegung durch das Werkzeug vor und hinter dem Werkzeug geführt wird: Vor dem Werkzeug durch Halten der Platte, hinter dem Werkzeug durch Übernahme des beispielsweise Restgitters nach Ausstanzung von Ronden durch die Stanzvorrichtung. Der Vorschub setzt sich damit aus einer Schub- und einer Zugkraft in einer Durchlaufebene zusammen, die aus Einlaufebene, Auslaufebene und der Arbeitstischfläche der Werkzeugeinrichtung besteht.

Die Tafel kann durch das Vorsehen der Fördereinrichtung auf der Auslaufseite bis zum Ende der rückwärtigen Kante hin bearbeitet werden, benötigt also keinen streifenförmigen Reststeg mehr, an dem im Stand der Technik bislang die Greifer ihre Haltekraft aufbrachten.

Bei dem erfindungsgemäßen Förderverfahren (Anspruch 19) kann sowohl die Einlaufseite wie auch die Auslaufseite mit einem nicht geraden Rand versehen sein, der sich bei einer gegenseitigen Ausrichtung der Ronden durch Versetzen der Mittelpunkte ergibt, um eine maximale Ausnutzung der Blechtafel zu ermöglichen. Gleichzeitig kann bei diesem Vorschubverfahren der Platten mit der beispielsweise trapezförmig gestalteten Kante am vorderen und rückwärtigen Ende der Platte, bezogen auf die Förderrichtung y, außerdem die Seitwärtsbewegung beim schrittweisen Indexieren der Platte während des Vorschubs verkürzt werden. Eine verkürzte Seitwärtsbewegung hat zur Folge, daß die Bearbeitung schneller erfolgt und mehr Bearbeitungseinrichtungen, insbesondere mehr Stanz- oder Preßstempel, auf einer gegebenen Breite untergebracht werden können. War im Stand der Technik bislang ein quer gerichteter Versatz der jeweils nächsten quer liegenden Reihe von auszustanzenden Ronden vorgesehen, so ist erfindungsgemäß eine gradlinige Front von Ronden nicht mehr erforderlich. Es kann in Längsrichtung ein Versatz von jeweils einer ganzen benachbarten Rondenspalte stattfinden, die in Längsrichtung (in Förderrichtung y) linienförmig mit ihren Mittelpunkten (ohne Versatz) aufgereiht sind.

Von dem Vorschub durchgeführte Arbeitshübe werden dadurch zickzack-förmig, ohne alleinige seitliche Querbewegungen, vielmehr kombiniert durch eine x- und y-Bewegung in Vorschub- bzw. seitlicher Richtung dazu, um die nächste Position zur Bearbeitung gesteuert anzufahren (Anspruch 20).

Ausführungsbeispiele erläutern und ergänzen die Erfindung.
- **Figur 1**: ist eine Aufsicht auf ein erstes Beispiel einer Vorschubeinrichtung für eine plattenförmige Tafel 1, die bearbeitet werden soll, mit einem Einlauf-Vorschub 10, 11 und einem Auslauf-Vorschub 20. Sie sind einem Arbeitsbereich W, der im folgenden als Stanzeinrichtung 50 angenommen werden soll, benachbart.
- **Figur 2**: ist eine Aufsicht auf die Arbeitseinrichtung W zur Erläuterung ihrer Funktion und mit abgenommener oberer Vorschubeinrichtung 10 am Einlauf, so daß nur noch die untere Vorschubeinrichtung 11 am Einlauf mit aufgelegter Blechtafel 1 und die Fördereinrichtung 20 am Auslauf ersichtlich sind.
- **Figur 3**: veranschaulicht das zum Arbeitsbereich W weisende Ende der Einlauf-Vorschubeinrichtung mit dem oberen Vorschub 10 und dem unteren Vorschub 11.
- **Figur 4**: ist eine Seitenansicht der Einlauf-Vorschubeinrichtung, wobei die Förderebene oder Einlaufebene 100 kenntlich gemacht ist.
- **Figur 5**: ist eine Frontansicht der Vorschubeinrichtung am Auslauf, auch Auslauf-Fördereinrichtung 20, wie sie vom Arbeitsbereich W gesehen wird.
- **Figur 6**: ist eine Seitenansicht der Auslauf-Fördereinrichtung 20, wobei ihr vorderes Ende die Auslaufebene 100 definiert, die eine Fortsetzung der Einlaufebene von Figur 4 ist und der Oberfläche einer Bearbeitungsplatte 52 der Arbeitseinrichtung entspricht, wie in Figur 2 dargestellt.
- **Figur 7**: ist ein Ausschnitt aus einem Förderband, im Beispiel 10a, und seines inneren Aufbaus.
- **Figur 7a**: ist ein Schnitt senkrecht zu demjenigen Schnitt von Figur 7, wobei eine seitliche Führung des Förderbandes von Figur 7 dargestellt ist.
- **Figur 8**: ist eine schematische Darstellung einer Tafel 1, wie sie von der Vorschubeinrichtung gemäß den vorherigen Figuren auf die Stanzeinrichtung hin zugefördert wird, mit eingezeichneten oder bedruckten Ronden R, die von der Stanzeinrichtung 50 auszustanzen sind.

Das erste Ausführungsbeispiel gemäß **Figur 1** zeigt eine Zusammenstellung von verwendeten Komponenten. Eine Vorschubeinrichtung 10 oberhalb und eine nicht sichtbare ähnliche Vorschubeinrichtung 11 unterhalb ist mit mehreren parallelen Endlosbändern ausgestattet, im Beispiel zehn nebeneinander angeordnete Bänder 10a bis 10k. Das mittlere Band 10e ist symbolisch herausgegriffen. Diese Fördereinrichtung ist auf einen Arbeitsbereich W ausgerichtet, der im Beispiel mit einer Stanzeinrichtung 50 gebildet ist, die sich quer erstreckt. Dem Werkzeug nachgeordnet ist eine Vorschubeinrichtung 20, die ähnlich aufgebaut ist wie die Vorschubeinrichtung 10. Sie ist mit den inneren Förderbändern durch ein Austragsystem 29 teilweise verdeckt. Auch hier liegen im Beispiel zehn Förderbänder als Endlossysteme eng nebeneinander, bezeichnet mit 20a bis 20k. Auch hier ist symbolisch das Förderband 20e als Längs-Fortsetzung des Einlauf-Förderbandes 10e zu erkennen.

Die Einlauf-Fördereinrichtungen 10,11 als erste Tafelvorschübe sowie die Auslauf-Fördereinrichtung 20 als weiterer Tafelvorschub sind mit Bezug auf das Werkzeug 50 in dessen Einlaufbereich bzw. Auslaufbereich angeordnet.

Die Förderrichtung y ist die Längsrichtung. In Querrichtung x erstreckt sich eine Reihe von Arbeitsstempeln im Werkzeug 50, wie **Figur 2** entnommen werden kann. Die hier aufgereihten Stempel 50, mit Einzelstanzstempeln 50a, 50d und 50e, arbeiten im Gleichtakt mit einer hohen Frequenz von bis zu 300 Arbeitshüben pro Minute, entsprechend einer Arbeitsfrequenz von 5 Hz. Die Haupt-Förderrichtung ist y als Vorschubrichtung oder Längsrichtung. In Querrichtung x sind die Endlos-Bandsysteme 10a bis 10k, 11a bis 11 k und 20a bis 20k in Figur 1 benachbart angeordnet und findet der Stellhub statt, der zur Positionierung dient.

Figur 1 zeigt außerdem den Einlaufbereich des Einlauf-Tafeltransports 10,11 mit zwei Tafelstapeln L1 und L2, die beiderseits einer Ausrichtstation A mit einer H-förmigen Ausricht- und Stützeinrichtung angeordnet sind. Hier werden Blechtafeln zunächst von der einen Seite abgestapelt, auf die Ausrichtstation A aufgelegt (von der Seite). Anschließend findet ein Ausrichtvorgang statt, der die gerade zugeführte Blechtafel so ausrichtet, daß sie nach Zufuhr zur Vorschubeinrichtung 10,11 relativ zum Werkzeug 50 an der Arbeitsstelle W richtig ausgerichtet ist. Ist der eine Stapel L1 erschöpft, kann unmittelbar auf den auf der anderen Seite der Ausrichtstation A plazierten zweiten Stapel von Blechtafeln zurückgegriffen werden, von denen jetzt die Blechtafeln abgestapelt und von rechts kommend seitlich der Ausrichtstation A zugeführt werden. An die Ausrichtstation A schließt sich eine Weichenplatte 9 an, die um eine Achse verschwenkbar ist, um die von der Ausrichtstation kommenden ausgerichteten Tafeln in ihrer Höhenrichtung oder Höhenlage zu beeinflussen. Dazu ist die Weichenplatte 9 um einen geringen Winkel verschwenkbar, welche Verschwenkbewegung mit dem Vorschub der aktuellen Platte aus der Ausrichtstation in die Tafeltransport-Systeme 10 oder 11 synchronisiert ist. Die Achse ist dabei näher zur Ausrichtstation und das freie Ende der Weichenplatte führt zu einem leichten Auslenken einer zugeführten Tafel nach aufwärts, wenn sie aufwärts verschwenkt ist; ist die Weichenplatte in ihrer Ruhelage oder leicht abwärts geneigt, so wird die Tafel ohne Höhenänderung von der Ausrichtstation dem unteren Tafeltransport-System 11 zugeführt.

Die Übersichtsskizze von Figur 1 soll verdeutlichen, welche Komponenten an welcher Stelle mit Bezug auf die Werkzeugzeugeinrichtung 50 im Arbeitsbereich W zu liegen kommen. Die Funktion soll an **Figur 2** beschrieben werden, bei welcher das obere Tafeltransport-System mit seinen Umlaufbändern 10a bis 10k der Übersichtlichkeit halber fortgelassen ist und eine Tafel 1 auf dem unteren Endlos-Fördersystem 11 mit seinen parallelen Bänder 11 a bis 11 k aufgelegt ist. Die Tafeistapel L1 und L2 sowie die Ausrichtstation A sind hier fortgelassen und das Werkzeug 50 ist in einer schematischen Ansicht so gezeigt, daß seine innen arbeitenden Stanzstempel 50a bis 50e erkennbar werden.

Den Stanzstempeln 50a bis 50e der Stanzeinrichtung 50 nachgeordnet ist ein Austragssystem 29, das die ausgestanzten Ronden aus der Tafel in Querrichtung q entlang einer Bahn 30 abfördert. Dazu werden die mehreren Ronden, die zeitgleich ausgestanzt werden, in kurzen Ausblaskanälen unter Einsatz von Impuls-Druckluft von der Stelle des Stanzstempels in Haupt-Förderrichtung y bewegt, und am Ende der kurzen y-Kanalstücke 31 a bis 31 e mit einem magnetischen Quer-Förderband 33 an einer quer verlaufenden Stützeinrichtung 32 in der besagten Querrichtung q, die parallel zur x-Richtung verläuft, zusammen herausgefördert. Ein Blick in die Kanalsegmente 31 a bis 31 e ist in **Figur 5** erkennbar. Sie sind eine in y-Richtung fluchtende Verlängerung der Stanzstempel 50a. Sofern andere Arbeitseinrichtungen an der Arbeitsstelle W Anwendung finden, die nicht mit Stanzstempeln arbeiten, kann das Austragssystem entfallen, beispielsweise dann, wenn die Arbeitsstelle nur dem Bedrucken der Oberfläche der Tafel dient, also die Ronden noch physisch zusammenhängend mit der Tafel belassen werden.

Die Umlaufbänder 11 a bis 11 k werden synchron angetrieben. Dazu dient eine Antriebseinrichtung 18, die seitlich angeflanscht erkennbar ist und ein Drehmoment auf eine Welle 18w aufbringt, die mit Umlenkrollen eine rückwärtige Umlenkung und den Antrieb der Endlosbänder erzeugt. Nach einer Positionierung der Tafel über den Ausrichtbereich A von Figur 1 wird diese bei abgesenkter Weiche auf den unteren Tafelvorschub 11 übernommen und läuft mit einer Längsbewegung der Transportbänder 11 a bis 11 k in y-Richtung bis zu einem definierten Abstand vor der Werkzeugposition W. Hier wird die Tafel 1" in der Position "Warten", erfaßt über zumindest einen Sensor 28, angehalten. In dieser Halteposition wartet die Tafel so lange, bis eine vor ihr noch geförderte und vom Werkzeug bearbeitete Tafel durch die oberhalb liegende Vorschubeinrichtung vollständig dem Werkzeug zugefördert worden ist, um anschließend nahtlos, also ohne einen Leerhub der aufwärts- und abwärtsbewegten Stempel 50a bis 50e in die eingezeichnete erste Stanzposition der Platte 1, gekennzeichnet durch 1', eingefahren zu werden. Von diesem Zeitpunkt an bewegt sich die Platte vorgeschoben und indexiert sowohl in y- wie auch in x-Richtung so, daß sämtliche vorgegebenen Ronden, wie sie in Figur 8 als Beispiel auf einer Tafel eingezeichnet sind, von den eingezeichneten fünf Stanzstempeln ausgestanzt worden sind.

Die Platte wird dabei über einen Bearbeitungstisch 52 gefahren, dessen Ebene derjenigen Ebene 100 im wesentlichen entspricht, die durch die Oberflächen der Förderbänder gebildet wird, auf der die Tafel 1 in der eingefahrenen Position und in der ersten Stanzposition zu liegen kommt.

Die Indexierbewegung wird von einem seitlich angeordneten Antrieb 17 veranlaßt und von einer nicht dargestellten Steuerung lagegenau gesteuert. y bildet in Figur 2 von links nach rechts die Haupt-Vorschubrichtung, die von der Bewegung der Bänder 11 übernommen wird und auch diese Bänder sind über eine Steuerung so gesteuert, daß die jeweilige Position der Ronden unter den Stempeln lagegenau erreicht wird. Ist die Lage für eine Bearbeitung erreicht, wird die Vorschubbewegung sowohl in x- wie auch in y-Richtung abgeschaltet und der Eingriff der Stempel findet statt. Nach Herausbewegen der Stempel aus der Tafel beginnt eine neue Indexierbewegung, zusammengesetzt aus einer Kombination eines x- und eines y-Schrittes, zur Ansteuerung der nächsten Position.

Wie an den späteren Seitenansichten erkennbar wird, ist die Indexierbewegung in x-Richtung so veranlaßt, daß die gesamte Vorschubeinrichtung in x-Richtung verlagert wird, was alle Bänder 11 a bis 11 k gleichzeitig und synchron betrifft. Aufgrund der gemeinsamen Antriebswelle 18w ist auch die Bewegungen in y-Richtung synchron und gleichzeitig gestaltet, gesteuert über den motorischen Antrieb 18, der über ein schlupffreies Antriebsband 18a eine Antriebswalze in eine gesteuerte Drehung versetzt, die in Achsrichtung ein Gleitlager für die Welle 18w aufweist. Die Welle 18w ist dabei in der Antriebswalze axial beweglich, aber nicht in umfänglicher Richtung. Eine solche Welle kann beispielsweise als Nutwelle oder als ein Mehrkant in einem Ritzel axial verschiebbar ausgebildet sein, um das Gewicht zu reduzieren, das mit dem Vorschub in x-Richtung bewegt werden muß. Bewegt wird dabei nur die Welle 18w, der Motor 18 und der zugehörige Antriebsriemen 18a aber nicht.

Der Auslauf in **Figur 2** zeigt mehrere parallele Endlossysteme 20a bis 20k der Tafelvorschubeinrichtung 20, wobei auch ihre Längsbewegung in y-Richtung von einem seitlich angeflanschten Antrieb 26 mit einer Riemenübertragung 26a und ein Ritzel 26b auf eine Welle 26w vorgenommen wird, die auf dem von der Stanzeinrichtung abgewandten Ende der zweiten Tafelvorschub-Einrichtung 20 angeordnet ist. Auch hier ist eine Indexierbewegung möglich, die in gleicher Weise, wie die Indexierbewegung des Tafelvorschubs 11 auf der Einlaufseite, auf der Auslaufseite von einem Antrieb 27 vorgenommen wird.

Bei der Indexierbewegung bewegen sich sämtliche Umlaufbänder auf der Eingangsseite in x-Richtung synchron zu denjenigen auf der Ausgangsseite. Synchronisiert ist auch die Bewegung in y-Richtung, so daß die Tafel 1 nicht nur im Einlauf, sondern auch im Auslauf gehalten ist und einerseits in das Werkzeug hineinbewegt werden kann und andererseits von der Auslaufseite auch aus dem Werkzeug herausgezogen werden kann. Deshalb ist die Auslaufseite auch als eine Art Vorschub zu verstehen, mit einer Wirkung auf den Tafelabschnitt, der sich noch auf der Einlaufseite befindet. Von der vollflächigen Tafel auf der Einlaufseite ist auf der Auslaufseite allerdings nur noch das Restgerippe nach dem Ausstanzen vorhanden, das aber eine physische Verbindung darstellt und somit in der Lage ist, Kräfte zu übertragen. Wird statt der Stanzeinrichtung eine andere Bearbeitungseinrichtung an dem Arbeitsbereich W gewählt, kann die Platte aber auch weiterhin vollständig vorliegen, wenn z.B. eine Bedruckung oder eine Oberflächenbeschichtung nur vorgenommen wird, die an der mechanischen Konsistenz der Gesamttafel keine Veränderungen vornimmt.

Die Seitenansicht zeigt schematisch die Zusammengehörigkeit des Arbeitstisches 52 der Stanzeinrichtung im Arbeitsbereich W, wobei ein Einlauf-Förderband 11 mit parallelen Endlossystemen und ein Auslauf-Fördersystem 20 mit ebenfalls mehreren parallelen Endlos-Systemen dargestellt ist. Diesseits und jenseits des Tisches grenzen diese Endlossysteme eng an die Arbeitsplatte 52 an, die leicht angeschrägt ausgebildet sein kann, um die schematisch eingezeichnete Tafel 1 bei der Zufuhrbewegung aufzunehmen, wenn das Endlos-Fördersystem 11 am Einlauf sie entsprechend der y-Richtung zufördert. Durch alle drei Komponenten 11,52,20 ist auch die Förderebene 100 eingezeichnet, die im wesentlichen der Oberfläche der Bänder entspricht, aber auch in der Ebene einer gerade geförderten Blechtafel 1 zu liegen kommen kann, oder von der Oberfläche des Tisches 52 gebildet werden kann.

Um die Tafeln mit Kräften führen zu können, die senkrecht zur Vorschubrichtung y und senkrecht zur Indexierrichtung x orientiert sind, hier angenommen in z-Richtung, ist ihre Oberfläche besonders ausgebildet. Ein Beispiel zeigt **Figur 7.**

Das umlaufende Förderband 10a ist hier im Ausschnitt und im Schnitt dargestellt. Ein Bandgrund 62 ist gegenüber demjenigen eines üblichen Förderbandes in seiner Dicke reduziert und ist mit Zähnen 61 auf der nach innen weisenden Seite versehen, die in Längsrichtung y in einem im wesentlichen gleichen Abstand vorgesehen sind. Zwischen diese Zähne greift von der Antriebswelle eine entsprechende Zahnrolle oder -walze ein, so daß mehrere benachbarte Transportbänder keinen Schlupf relativ zueinander aufweisen.

Auf der Außenseite, also der zur Tafel 1 weisenden Oberfläche des Transportbandes 10a ist eine magnetische Schicht 63 aufgebracht, die im dargestellten Beispiel ein durch eine Adhäsionsschicht 64 auf der äußeren Oberfläche des Bandgrundes 62 befestigte Folie ist, die mit magnetischen Partikeln gefüllt ist oder ganz als dauermagnetische Folie ausgebildet ist. Sie weist eine Höhe von < 1 mm auf, insbesondere im Bereich zwischen 0,5 und 1 mm, um die Elastizität und Nachgiebigkeit des Bandes zu erhalten, gleichzeitig aber im wesentlichen flächig auf der Oberfläche eine Möglichkeit zu bieten, metallische Bleche durch magnetische Adhäsionskraft in z-Richtung zu halten und in y-Richtung gesteuert zu führen.

Andere Ausführungsbeispiele eines Förderbandes zur Aufbringung von Haftkraft in z-Richtung sind solche, die mit Strömungs- oder Düsenöffnungen versehen sind, um durch Unterdruck eine Kraft aufzubringen.

Die Umlaufbänder gemäß Figur 7 sind in einem Schnitt in x-Richtung in **Figur 7a** nochmals veranschaulicht. Auch hier ist die magnetische Schicht 63 vorgesehen, die in y-Richtung (senkrecht aus der Papierebene) zu Vorschubzwecken der in Figur 7 schematisch eingezeichneten Tafel 1 bewegt wird. Um auf der Länge des Bandes eine im wesentlichen ebene Oberfläche zu ermöglichen und das Band in Längsrichtung nicht oder nur geringfügig durchhängen zu lassen, ist eine seitliche Führung 65a,65b für den Bandgrund 62 vorgesehen, der in den Bereichen 62a und 62b von den seitlichen Führungen in z-Richtung gehalten wird. Die Führungen sind als U-förmige Schienen oder Profile ausgebildet, die unterhalb des Bandes stärker in x-Richtung nach innen ragen, als oberhalb. Oberhalb ist die Stärke der Schiene im wesentlichen an die Stärke der magnetischen Schicht 63 angepaßt, so daß über die gesamte Querrichtung b₁₀ des Bandes und der seitlichen Führung eine im wesentlichen gleichförmige Oberfläche geschaffen ist. Steht die magnetische Schicht 63 geringfügig in der Höhe gegenüber den Führungen vor, ist sie ihnen gegenüber also erhaben, reduziert sich die Reibung des Bleches auf den seitlichen Längsführungen 65a,65b.

Zur Vereinfachung der Ausgestaltung des Bandes werden auch die Zahnabschnitte 61 von den seitlichen U-förmigen Führungen 65a,65b mit erfaßt. Im Antriebsbereich, wo die Zähne für eine schlupffreie Übertragung der Bewegung der Welle entweder 16w, 18w oder 26w und den entsprechenden Antriebsritzeln dienen sollen, liegen die Bänder frei, ohne seitliche Führung.

Der Bandrücken 62 ist gegenüber üblichen Bandrücken von Zahnriemen deutlich reduziert, die Höhe der Zähne 61 ist größer als die Stärke des Bandrückens. Statt einer Ausbildung mit Zähnen kann auch eine anderweitige Ausbildung des Bandes zur Innenseite hin gewählt sein, wenn eine im wesentlichen schlupffreie Übertragung der Bewegung der Antriebswellen 18w bzw. 26w ermöglicht ist. Dabei sollte Berücksichtigung finden, daß die Antriebswelle 18w eine schiebende Bewegung auf die Bänder 11 a bis 11 k ausübt, also vom Arbeitsbereich W weiter entfernt ist, als eine Umlenkwelle 18v, die nahe am Arbeitstisch 52 angeordnet ist. Für das Auslaufband 20 ist eine seitliche Führung unkritischer und ggf. entbehrlich, weil hier eine Vorschubbewegung durch eine Zugbewegung auf die dortigen parallelen Bänder 20a bis 20k erfolgt, wobei die Umlenkwelle 26v nahe des Arbeitstisches 52 mit Bezug auf die Bewegungsrichtung nur Umlenkfunktion und keine Antriebsfunktion zugewiesen erhält. Kann aber die Arbeitsvorrichtung im Arbeitsbereich W so gestaltet werden, daß sie weniger Platz einnimmt oder kann eine Stanzeinrichtung mit einer anderen Raumaufteilung Einsatz finden, so kann für das Zufuhr-Endlossystem 11 auch eine Antriebseinrichtung an der Welle 18v gewählt werden, um auch hier seitliche Führungen entfallen lassen zu können, soweit die Länge des Bandes dies zur Vermeidung eines Durchhängens erlaubt.

Die mit der Vorrichtung nach Figur 1 und in der Funktionsdarstellung der Figur 2 bearbeiteten Tafeln können für den Fall der Stanzeinrichtung 50 zur Herstellung von Ronden R dienen, mit denen Metallverschlüsse für Gläser für Weithals-Flaschen hergestellt werden können. Bereits während des Stanzvorganges kann durch einen Tiefziehvorgang auch eine Formgebung auf die Ronden erfolgen, so daß sie einen umlaufenden Schürzenrand erhalten, die später mit einem Dichtungsmittel und mit Verschließnocken versehen werden, um als Flaschenverschluß zu dienen. Dabei ist von runden Formen auszugehen, wenn die Verschlüsse durch eine Drehbewegung aufgebracht werden sollen, es können aber auch andere abgerundete Formen Einsatz finden, die nicht rechteckig oder quadratisch ausgebildet sind. Aufgrund ihrer Form ist die Belegung oder Befüllung der Tafel ein maßgebender Faktor für die Höhe des "Nutzens" in dem Sinne der größtmöglichen Ausnutzung von Rondenflächen, bezogen auf die Tafelfläche.

Die in Figur 8 eingezeichnete Tafel zeigt eine Vielzahl von eng benachbarten Ronden, wobei je nach Betrachtungsrichtung eine bestimmte Ausrichtung der Ronden zueinander gegeben ist. Im Beispiel soll eine Bewegung y' der Tafel von rechts nach links für den Stand der Technik und von oben nach in Richtung y für die Verwendung in dem Tafelvorschub der Figur 1 angenommen werden. An der oberen und unteren Seite besitzt die Tafel eine wellenförmige Ausbildung, die trapezförmig oder abgerundet gestaltet sein kann (sogenannte "Scrollkante"). Die Vorderkante 1v und rückwärtige Kante 1 r bilden für die Vorrichtung nach Figur 1 die Einlaufkante bzw. die rückwärtige Endkante, die als letztes durch die Bearbeitungsvorrichtung W läuft. Die Seitenkanten 1 d und 1 e sind glatt und gerade ausgebildet. Sie laufen parallel zu einer jeweiligen Gitterlinie durch Mitten von in y-Richtung aufgereihten Ronden. In einer Richtung senkrecht zu den Seitenkanten 1 d,1 e sind Reihen gebildet, die mit R1, R2, R3, R4 bis Rn bezeichnet sind. Die erste Reihe R1 ist diejenige, die zuerst in die Werkzeugeinrichtung 50 an der Arbeitstelle W einläuft, so wie in Figur 2 eingezeichnet.

Zur Einsparung von Tafelfläche sind die jeweils in y-Richtung orientierten Spalten von Ronden um jeweils einem halben Abstand von Mitten der benachbarten Reihe versetzt, so daß sich die Rundungen der Ronden eng aneinander legen können. Dadurch entsteht an der Vorderkante 1v eine erste Reihe R1 von Ronden, die nicht eng zueinander benachbart sind, sondern in x-Richtung einen deutlichen Abstand aufweisen, der mit c in der ersten und zweiten Reihe R1,R2 bezeichnet ist. Dieser Abstand ist größer als derjenige Abstand, den zwei in x-Richtung verlaufende Gitterlinien in y-Richtung voneinander besitzen. Diese Vergleichs-Gitterlinien ergeben sich durch ein Verbinden der Mitten M der ersten und dritten Reihe der Ronden in x-Richtung.

Wird nun die Tafel mit ihrem gescrollten (gezackten oder welligen oder nicht geraden) vorderen Ende 1v in die Bearbeitungseinrichtung 50 bewegt, so werden sämtliche vorne liegenden Ronden der Reihe R1 in einen Arbeitshub der Presse 50 bearbeitet, welche die Stanzstempel bewegt. Aufgrund des größeren Abstandes c können die Stempel so angeordnet werden, daß kein reiner Querschub in x-Richtung für die Fertigstellung einer Bearbeitung der ersten Reihe mehr erforderlich ist und eine Indexierbewegung zur nächsten Reihe R2 kürzer und schneller erfolgen kann, als wenn zunächst in der ersten Reihe R1 noch eine Seitenbewegung erfolgen müßte, um dort eventuell noch vorhandene enger benachbarte Ronden in einem zweiten Arbeitshub zu bearbeiten.

Dieser eingesparte Bearbeitungsschritt des Standes der Technik wird dann ersichtlich, wenn die Figur 8 um 90° gedreht wird und die Kante 1d als diejenige Kante angesehen wird, die in die Werkzeugeinrichtung 50 in y'-Richtung (entsprechend der x-Richtung des Beispiels der Erfindung) einläuft. Hier liegen die Ronden der ersten Reihe (parallel zur Kante 1 d) so dicht aneinander, daß die Stempel des Werkzeugs, die einen größeren Abstand benötigen, nur jede zweite Ronde bearbeiten können. Eine reine Seitenbewegung ist erforderlich, um die zweiten Ronden, die beim ersten Arbeitshub nicht bearbeitet werden konnten, auszustanzen.

Für eine solche Bewegung würden die strichliniert eingezeichneten Greiferstellen 2a,2b dienen, die der Stand der Technik an einem Streifen GTR mit der Breite b verwendet. Diese als y' eingezeichnete Vorschubrichtung ist diejenige des Standes der Technik, wobei erkennbar ist, daß die Greiferfläche an der Kante 1 e sehr klein gegenüber der Gesamtfläche der Tafel 1 ist, aber die Streifenbreite b zu Lasten des Gesamtsnutzens geht.

Fällt gemäß der hier beschriebenen Fördereinrichtung die Notwendigkeit weg, einen Streifenbereich zu Greifzwecken noch zu besitzen, kann bei einer Vorschubbewegung in y-Richtung (Figur 8 in Original-Ausrichtung) der dann rechte Streifen mit der Breite b auf ein solches Maß reduziert werden, wie es auch am linken Rand 1 d erkennbar ist. Es wird demzufolge ein Blechstreifen des Tafelmaterials eingespart, das nicht in Nutzen (gebildete Ronden) umgesetzt wird.

Ersichtlich ist auch, daß die Rondendichte im übrigen gegenüber dem Stand der Technik unverändert ist, also der "Nutzen" allein dadurch vergrößert worden ist, daß der Streifenbereich b reduziert ist, die Geschwindigkeit durch Wegfallen einer x-Indexierbewegung in der ersten Reihe R1 erhöht wird und durch die größere Beabstandung der Mitten in jeder Reihe Rn von Ronden mehr Ronden als Flächenstücke in einem Arbeitshub bearbeitet, insbesondere ausgestanzt werden können, als wenn die Ronden dichter gelegen sind.

Nachdem die Ronden als Beispiel dienen und nicht zwingend kreisrund gestaltet sein müssen, kann auch von Flächenstücken gesprochen werden, die so auf der Tafel anzuordnen sind, um einen maximalen Nutzen an Nutzfläche aus der Tafel herausnehmen zu können, bei einem geringst möglichen Reststeg-Anteil, der in seiner Breite von den am engsten aneinanderliegenden Randbereichen der Flächenstücke und durch die Eigenschaften des Bearbeitungswerkzeuges bestimmt wird, also beispielsweise der Stanzeinrichtung, die einen vorgegebenen minimalen Reststeg benötigt, um den Schnitt sauber durchführen zu können.

Es war zuvor erwähnt, daß eine (gedachte) Verbindungslinie der Mitten der dritten Reihe R3 und eine Verbindungslinie der Mitten der ersten Reihe R1 verwendet wird, um deren Abstand "d" zu bestimmen. Das setzt notwendig voraus, daß auch eine dazwischen liegende zweite Reihe von Ronden existiert, deren Mitten durch eine Verbindungslinie gedacht verbunden werden können, um eine zwischen der ersten und der dritten Verbindungslinie liegende zweite Verbindungslinie zu bilden. Diese hat den Abstand d/2 von der ersten und von der zweiten Verbindungslinie.

Wenn der in x-Richtung gemessene Abstand c von Mitten in einer ersten Rondenreihe verglichen wird mit dem Abstand der dritten in x-Richtung verlaufenden Gitterlinie, so ist damit die übernächste Gitterlinie gemeint. Bei einem aufgezeichneten gleichmäßigen und orthogonalen Netz, bei dem alle zueinander senkrecht verlaufenden Verbindungslinien aller Mitten eingezeichnet sind, ergibt sich in y-Richtung eine dichtere Netzlinien-Geometrie, als in x-Richtung. Dieses macht sich der neue Vorschub zunutze und verwendet die größeren Abstände der Mitten in x-Richtung, um diese Ronden in dieser Front gleichzeitig von der Werkzeugeinrichtung 50 bearbeiten zu lassen.

In Ergänzung der Funktion der kontinuierlichen Zuförderung von Tafeln sollen die Seitenansichten und Frontansichten der Anordnung von Figur 1 in den **Figuren 3 bis 6** genauer in ihrem Aufbau beschrieben werden. Hier ist im Einlaufbereich der **Figur 3** zu erkennen, daß ein Spalt 12 zwischen einem oberen Plattenvorschub 10 und einem unteren Plattenvorschub 11 gebildet wird, der in Figur 4 bezeichnet ist. Dieser Spalt ist höher oder stärker als die Stärke einer Tafel 1, wie in Figur 8 erläutert und in Figur 2 im Einlaufbereich auf dem unteren Tafelvorschub 11 gelegen. In der Seitenansicht von Figur 4 ist eine keilförmige Bandführung der oberen Vorschubbänder und der unteren Vorschubbänder 11 zu erkennen. Sie ist langgestreckt und zum Werkzeugbereich W ausgerichtet, der durch die Einlaufebene 100 repräsentiert ist, die in dem Spalt 12 zu liegen kommt. Die beiden in Spalt 12 sich gegenüber liegenden Förderbandabschnitte der parallel aufgereihten Endlos-Förderbänder sind mit der magnetischen Oberfläche ausgestattet, wie in Figur 7 erläutert. Die obere Zuführung 10 kann mit einer Hubvorrichtung 19 aus zwei beabstandeten Hubzylindern 19a,19b abgehoben werden, relativ zum unteren Tafelvorschub 11.

Beide Tafelvorschübe 10 und 11 sind in ihrer Gesamtheit jeweils in x-Richtung gesteuert bewegbar, was durch Antrieb 15 für den oberen Tafelvorschub und Antrieb 17 für den unteren Tafelvorschub 11 erreicht wird, die über einen Spindelantrieb 15a bzw. 17a eine Rahmengeometrie bewegen, welche den jeweiligen Endlosband-Tafelförderer trägt und gegenüber einem Hauptrahmen bewegbar tragen.

So wie der obere Tafelförderer 10 über eine elektrisch gesteuerte Antriebseinrichtung 16, einen oberen Riemenantrieb 16a und eine obere Welle 16w (siehe Figuren 1 und 2) angetrieben ist, ist auch der untere Tafelförderer 11 über eine Antriebseinrichtung 18 und einen Riemenantrieb 18a an einer rückwärtig gelegenen Welle 18w angetrieben. Die Drehbewegung der Motoren 16 und 18 ist so gesteuert, wie die y-Vorschubbewegung während der Bearbeitung benötigt ist. Die Antriebsmotoren 15,17 der Spindelantriebe 15a,17a sind ebenfalls so angesteuert, wie die x-Bewegung schrittweise während der Bearbeitung in dem Werkzeugbereich W benötigt wird. Beide Bewegungen überlagern sich für den oberen und den unteren Tafelvorschub, wobei diese Tafelvorschübe nicht gleichzeitig aktiv sind, sondern nacheinander.

Eine zuerst zugeführte Tafel auf beispielsweise dem unteren Tafelvorschub 11 führt dazu, daß der obere Tafelvorschub 10 mit seinen Förderbändern frei ist, eine nächste Tafel aufzunehmen und in Warteposition zu halten. Nachdem die Förderbänder z-Kräfte aufbringend (z. B. magnetisch) ausgestaltet sind, kann die zweite Tafel auch hängend an der Unterseite des oberen Förderbandes 10 in Warteposition verweilen, bis die untere Tafel des unteren Tafelvorschubs 11 vom Werkzeug abgearbeitet ist. Anschließend fördert und positioniert der obere Tafelvorschub für die Bearbeitung im Werkzeug und der untere Tafelvorschub 11 nimmt die nächste Tafel auf und hält sie in Warteposition. Die Übernahme einer jeweiligen Tafel zum oberen oder unteren Vorschub steuert die Weiche 9 durch Verändern ihrer Lage.

Es ist eine Schienensystem vorgesehen, mit dem beide Tafelvorschübe ein- und ausgefahren werden können. Das Einfahren und Ausfahren betrifft das Bewegen eines tragenden Hauptrahmens auf Bahnen oder Schienen, in Richtung auf den Werkzeugbereich W zu und von diesem weg. Dieses zeigt Figur 3 für den Tafelvorschub am Einlauf und Figur 5 für den Tafelvorschub am Auslauf. Durch ein mögliches Abstellen des Einlaufs vom Arbeitsbereich und eine ebenfalls mögliches Abstellen des Auslaufes vom selben Arbeitsbereich, ist das im Arbeitsbereich vorgesehene Werkzeug von beiden Seiten unmittelbar zugänglich. Um die Bewegung zu erlauben, sind Bahnen oder Schienen 41 a auf einem Grund 41 vorgesehen und Gleiter 41 a' gleiten auf den Schienen zur Ermöglichung einer Bewegung des tragenden Rahmens 41 b, auf dem die gesamte Anordnung ruht, gegenüber den Schienen 41 a und gegenüber dem Arbeitsbereich W. Gleiches ist bei dem Vorschub am Auslauf vorgesehen. Hier ist der Grund 41 dasselbe Fundament, auf dem Schienen 44a ruhen, die Gleitstücke 44a' an der Unterseite eines tragenden Hauptrahmens 44b,45 führen. Zur genauen Positionierung kann am inneren Ende der Schienen 44a ein Anschlag vorgesehen sein, zum Anschlagen des tragenden Rahmens 44b an seiner dem Arbeitsbereich W am nächsten liegenden Endstellung.

Die Bewegung in x-Richtung wird konstruktiv durch eine in dieser Richtung geführte verschiebbare Rahmenkonstruktion gegenüber einer nicht verschiebbaren Rahmenkonstruktion 41 c oberhalb des unteren Rahmens 41 b realisiert. Der Oberteil 42 des Zwischenrahmens 41 c ist über ein Gelenk 42a und die Hubzylinder 19 zu Wartungszwecken aufklappbar gegenüber dem Unterteil. Die verschiebbare Rahmenkonstruktion ist für die obere Antriebseinrichtung 15 ein System aus querliegenden Streben und Führungen, ebenso wie für das unten liegende Antriebssystem 17. Zur Vereinheitlichung soll das obenliegende Führungssystem für den Bandantrieb 10 beschrieben werden, bei einer unmittelbaren Übertragbarkeit auf das untere Antriebssystem 17, wobei die Indizes jeweils übertragbar sind, z.B. entspricht das obere Element 15a dem unten liegenden Element 17a, usw. Der obenliegende Spindelantrieb 15a übersetzt seine Bewegung auf in x-Richtung liegende Streben 15f, von denen zwei vorgesehen sind, die in Querrichtung eine Breite haben, die zumindest einige der Förderbänder überspannt. Senkrecht dazu sind in gleichmäßigen Abständen angeordnete weitere Streben 15d vorgesehen, jeweils angeordnet zwischen zwei Bändern und außerhalb des Randes des äußersten Bandes.

Diese Längsstreben 15d sind mit Gleitstücken 15c auf Tragrahmen 15b abgestützt, auf denen sie gleiten können, veranlaßt durch die von der Antriebseinrichtung 15 über den Spindelantrieb 15a und die Querstreben 15f auf das Bandsystem 10 übertragenen Bewegungen. Bei diesen Bewegungen wird der Längsantrieb 16 nicht mitbewegt, vielmehr bewegt sich die Welle 16w in axialer Richtung geführt in Ritzeln oder Antriebswalzen, die axial unbeweglich sind. Sie werden mit einem Bandantrieb 16a vom Antrieb 16 angesteuert.

Das gleiche gilt für den unteren Längsantrieb 18 mit dem unteren Bandantrieb 18a und der unteren Nutwelle 18w. Gleiches gilt auch in entsprechender Übertragung der Antriebselemente 15 für die unteren Antriebselemente 17,17a,17b,17c und 17d bzw. 17f.

Die Fördereinrichtung im Auslaufbereich des Werkzeugs wird in den Figuren 5 und 6 konstruktiv erläutert. Die von der Werkzeugseite gesehene Ansicht ist in **Figur 5** dargestellt. Ein Gestell 44b,45 trägt den in x-Richtung verfahrbaren Tisch aus mehreren benachbarten Bandförderern 20a bis 20k. Eine Welle 26w ist vorgesehen, die gemeinsam von einem gesteuerten Antrieb 26 mit einem Bandriemen 26a in eine gesteuerte Drehbewegung versetzt werden kann, um schrittweise eine y-Bewegung auszuführen. Diese Drehbewegung ist synchronisiert mit der Drehbewegung des gerade die Tafel zum Werkzeug fördernden Tafelvorschubs 10 oder 11 im Einlaufbereich des Werkzeugs, dort dem Antrieb 16 oder 18.

Auch der Tafelvorschub 20 besitzt z-Kräfte aufbringende, z.B. magnetische Oberflächen auf den einzelnen Endlosbändern 20a bis 20k und kann deshalb ebenso Kräfte in z-Richtung auf eine insbesondere metallische Tafel aufbringen.

Die Indexier-Bewegung in x-Richtung wird mit einem gesteuerten Motor 27 und einem Spindelantrieb 27a relativ zu dem Gestell 45 erreicht. Auch diese Bewegung in x-Richtung ist synchronisiert mit der Bewegung über die Spindelantriebe 15, 15a oder 17, 17a vor dem Werkzeug. Das Antriebssystem in x-Richtung für den Vorschub ist ebenso ausgestaltet, wie mit Bezug auf die Antriebselemente 15 beschrieben. Hier heißen diese Antriebselemente bei gleichen Indizes dementsprechend 27, bezogen auf den gesteuerten Motor 27. 27f sind die Querstreben, mit denen von dem Spindelantrieb 27a die Indexierbewegung auf die Endlosbänder 20 übertragen wird. In Längsrichtung werden Längsstreben 27b vorgesehen, die zwischen bzw. außerhalb der Endlosbänder angeordnet sind und auf Gleitstücken 27c gleiten, die auf Tragschienen 27b angeordnet sind. Die Tragschienen 27c sind gegenüber dem Gestell 45 unverschieblich, das selbst wiederum auf den Längsschienen 44a für einen besseren Zugang zum Werkzeugbereich verschiebbar ist, aber nicht während des Betriebs des Vorschubes.

Auch der Auslauf ist gemäß **Figur 6** in der Seitenansicht, wo die Ebene 100 die Fortsetzung der Ebene 100 von Figur 4 darstellt, keilförmig ausgebildet, gerichtet auf den Werkzeugbereich W. Oberhalb des keilförmig zulaufenden Auflagebereichs ist ein flächiges Austragsystem 29 vorgesehen, das einen Spalt mit der Oberseite der Förderbänder 20a bis 20k bildet und die Ausblaskanäle 31 a bis 31 e trägt. Senkrecht dazu verläuft das Band 33, das von der Stützeinrichtung 32 gehalten wird und welches ebenfalls magnetisch sein kann, um die ausgestanzten Ronden nach oben aufzunehmen und seitlich in Querrichtung q, wie in Figur 2 und 1 dargestellt, abzufördern.

Eine in den Werkzeugbereich hineingeförderte Tafel wird schon vor dem letzten Arbeitsvorgang an der letzten Reihe, die nahe der rückwärtigen Kante 1 r von Figur 8 liegt, von dem Tafelförderer 20 im Auslauf erfaßt, gehalten und synchron mit der Bewegung der Einlauf-Förderbänder 10 oder 11, je nachdem, welche die Tafel gerade zuführen, bewegt. Nachdem der Tafelvorschub im Einlaufbereich der Maschine vor dem Tisch 52 endet, um ihm gegenüber einen geringen Sicherheitsabstand zu wahren, kann der Auslauf-Förderer die Aufgabe des Einlauf-Förderers übernehmen, schon bevor der letzte Hub für den letzten Stanzvorgang ausgeführt wird. Das verbleibende Restgitter nach der Ausstanzung ist hierfür mechanisch kräftig genug, um Zugkräfte zum Herausfördern aufzunehmen.

Aus den **Figuren 1 bis 3** ist die Position und Lage von Sensoren 28 (28a oben, 28b unten) erkennbar, die am Einlauf-Tafelvorschub 10 oder 11 so angeordnet sind, daß die Lage 1" von Figur 2 hinsichtlich der Tafel 1 sicher erkannt wird. Ein induktiver Näherungssensor hat sich dafür als vorteilhaft erwiesen, der unterhalb der durch die Oberflächen der Bänder gebildeten Ebene angeordnet ist. Sein Abstand in y-Richtung von dem Werkzeug wird durch die Anfangsposition der Tafel bestimmt. Erfaßt der Sensor 28 das Vorhandensein einer Tafel, schaltet der Antrieb 16 oder 18 ab, der die Vorschubbewegung in y-Richtung für den jeweils betroffenen Vorschub 10 oder 11 erzeugt. Ist die vorhergehende Tafel abgearbeitet, kann aus der Warteposition sofort im Anschluß gestartet werden, wobei ein nur geringer Spalt zwischen der rückwärtigen Kante 1 r der vorhergehenden Tafel und der vorderen Kante 1v der neuen Tafel bestehen bleibt, um in einem praktisch kontinuierlich arbeitenden Verfahren die nächste Tafel in den Werkzeugbereich schon vorgelegt zu haben, bevor der nächste Stempelhub den nächsten Arbeitsvorgang auslöst. Damit kommt das Vorschubverfahren ohne notwendige Leerhübe der mit konstanter Frequenz weiter arbeitenden Werkzeugeinrichtung 50 aus.

Nachdem die Kraft nicht von einer Kante auf die Tafel eingeleitet wird, sondern im wesentlichen flächig, also durch streifenförmige Bandeinrichtungen, wird die Stützkraft von der Flachseite der Platten her aufgebracht. Auch die Vorschubkraft wird von der Flachseite her aufgebracht, womit Wellungen oder Verformungen bei höheren Vorschubgeschwindigkeiten sicher vermieden werden können.

Beim Einlauf ändert sich die Länge des von dem Einlauf-Tafelvorschub gestützten Tafelabschnitts zugunsten einer größer werdenden Länge im Auslauf. Die Stützfunktion im Einlauf verändert also die Auflagefläche auf der Flachseite der Tafel, bezogen auf die Gesamtfläche der Tafel. Es handelt sich nicht um eine punktuelle Einleitung von Kraft, die an einer oder zwei kleinen Stellen übertragen wird, sondern um eine im wesentlichen flächige Übertragung, die großflächig ist, aber nicht vollflächig zu sein braucht.

Abhängig vom Abstand der keilförmig zulaufenden Enden der Vorschubeinrichtung 10,11 im Einlaufbereich und der Vorschubeinrichtung im Auslaufbereich, jeweils bezogen auf den Werkzeugbereich, bestimmt sich die Anzahl der Flächenstücke R, die abgearbeitet werden, während nur der Auslaufvorschub 20 im Eingriff ist. Diese Rest-Tafellänge kann abhängig von der Größe der Flächenstücke als Ronden zwischen 1½ Reihen und drei bis vier Reihen liegen.

Die Länge des Tafelvorschubs 20 im Auslaufbereich kann kürzer sein als diejenige im Einlaufbereich, nachdem im Auslaufbereich nie die gesamte Tafel gestützt werden muß, sondern nur ein kleiner Teil ihrer Länge. In jedem Fall wird der Auslauf-Vorschub aber schon aktiv, bevor der letzte Stempelhub die letzte Reihe Rn von Flächenstücken bearbeitet. Die Fördereinrichtung im Auslauf ist deshalb nicht nur ein Element zum Herausreißen eines Restgitters aus dem Arbeitsbereich, sofort nach dem letzten Arbeitshub, sondern eine gesteuert auch mit dem Einlauf-Tafelförderer arbeitende Vorschubvorrichtung, nur im Ausgangsbereich des Werkzeugs.

## Patentansprüche

1. **Vorschubeinrichtung** für tafelförmige Platten aus Blech, machstehend Tafeln (1,1') genannt, zum Bewegen der mehreren Tafeln (1,1') in einen und durch einen Arbeitsbereich (W;50), in welchem die Tafeln bearbeitet werden, insbesondere durch ein Ausstanzen von Ronden, ein Umformen von ausgestanzten Ronden oder ein Verändern der Oberfläche einer Tafel;
welche Vorschubeinrichtung einen ersten und einen zweiten Tafelvorschub (10,11) aufweist, die abwechselnd Tafeln dem Arbeitsbereich (W) gesteuert zuführen, um die Tafeln im Arbeitsbereich lagegenau zu bearbeiten;
***dadurch gekennzeichnet, dass***
- der erste Tafelvorschub (10;10a,10b,...,10k) zumindest während der Dauer einer hängenden Zufuhr einer ersten Tafel (1) zum Arbeitsbereich (W) oberhalb des danach eine zweite Tafel aufliegend und parallel zur ersten Tafel zuführenden zweiten Tafelvorschubs (11;11a,11b,...11k) angeordnet ist.

2. Vorschubeinrichtung nach Anspruch 1, wobei der erste Tafelvorschub (10) während der gesamten Dauer der Zufuhr der ersten und zweiten Tafel (1) oberhalb des zweiten Tafelvorschubs (11) angeordnet ist.

3. Vorschubeinrichtung nach Anspruch 1, wobei der zweite Tafelvorschub (11;11a...11k) während der Dauer der Zufuhr der ersten Tafel (1) unterhalb ersten Tafelvorschubs (10) angeordnet ist, um eine zweite Tafel aufzunehmen und in einer Warteposition (1") zu halten, noch bevor die erste Tafel den ersten Tafelvorschub (10) verläßt, wodurch zwei Tafeln im Abstand voneinander und übereinander zu liegen kommen, zumindest während eines zeitlichen Abschnitts der Vorschubbewegung.

4. Vorschubeinrichtung nach Anspruch 3, wobei der zweite Tafelvorschub (11) unterhalb einer Einlauf- und Durchlaufebene (100) angeordnet ist, die im wesentlichen durch die Lage einer Bearbeitungsplatte (52) im Werkzeugbereich (W) festgelegt ist.

5. Vorschubeinrichtung nach Anspruch 1, wobei ein bzw. der auf der Auslaufseite des Arbeitsbereichs (W) angeordnete Tafelvorschub (20) die bearbeitete Tafel, insbesondere das nach Ausstanzen von Ronden verbleibende Restgitter, aufnimmt, insbesondere stützt, und synchron mit den Bewegungen (x,y) des Tafelvorschubs (10;11) auf der Einlaufseite führt, schon bevor eine letzte Reihe von Ronden (Rn) vom Werkzeug (50) bearbeitet, insbesondere ausgestanzt wird.

6. Vorschubeinrichtung nach Anspruch 1, wobei ein weiterer Tafelvorschub (20) vorgesehen ist, der eine Fortsetzung des ersten und zweiten Tafelvorschubs (10,11) bildet, um von im Arbeitsbereich (50) bearbeitete Tafeln, insbesondere ein Restgitter nach Ausstanzen von Ronden (R) aus der jeweiligen Tafel, auf einer Auslaufseite des Arbeitsbereichs (W) zu stützen, schon bevor ein Endabschnitt einer jeweiligen Tafel in den Arbeitsbereich hineinbewegt wird.

7. Vorschubeinrichtung nach Anspruch 1, wobei eine steuerbare Weiche (9) vor dem ersten und zweiten Tafelvorschub (10,11) angeordnet ist, die einen Lauf einer Tafel aus einem Ausrichtbereich (A) so beeinflußt, daß die Tafel dem ersten (10) oder dem zweiten Tafelvorschub zugeleitet wird.

8. Vorschubeinrichtung nach Anspruch 1, wobei jeder Tafelvorschub (10,11) mehrere nebeneinander angeordnete Endlossysteme (10a,10b;11a,11b) aufweist und die beiden Gruppen von Endlossystemen so angeordnet und ausgerichtet sind, daß sie einander zugewandte Oberflächen besitzen, die einen Spalt (12) definieren, der größer ist als eine Tafelstärke.

9. Vorschubeinrichtung nach Anspruch 8, wobei jedes Endlossystem einen keilförmig ausgerichteten Bandverlauf aufweist, gerichtet zum Werkzeugbereich (50).

10. Vorschubeinrichtung nach Anspruch 1, mit einem Bandantrieb aus zumindest zwei parallelen Umlaufbändern (10a,10b;11a,11b;20a,20b), wobei die Umlaufbänder eine im wesentlichen flächige Oberflächenschicht (63) aus magnetisierbarem oder magnetischem Werkstoff auf der Außenseite aufweisen und auf der von der Außenseite abgewandten Antriebsseite mit Vorsprüngen (61) versehen sind, die einen Schlupf des Umlaufbandes in Antriebsrichtung sperren.

11. Vorschubeinrichtung nach Anspruch 10, wobei das jeweilige Umlaufband eine gegenüber seiner Breite größere Länge aufweist, insbesondere zumindest auf einem Abschnitt seiner Länge seitlich gestützt oder geführt ist (65a,65b).

12. Vorschubeinrichtung nach Anspruch 10, wobei das Umlaufband eine magnetische Schicht (63) auf seiner Außenseite aufweist, die unter 1 mm stark ist und dauermagnetisches Material enthält.

13. Vorschubeinrichtung nach Anspruch 12, wobei die Schicht eine Folie ist, die auf einen Bandrücken (62a) eines mit Vorsprüngen (61) versehenen Bandgrundes (62) des Umlaufbandes mittels Haftschicht (64) aufgeklebt ist.

14. Vorschubeinrichtung nach Anspruch 10, wobei in Längsrichtung in einem im Wesentlichen gleichmäßigen Abstand angeordnete Zähne ausgebildet sind.

15. Vorschubeinrichtung nach Anspruch 9, wobei die keilförmige Ausbildung langgestreckt ist.

16. Vorschubeinrichtung nach Anspruch 1, wobei die Tafelvorschübe (10,11) von jeweils einem Rahmen (15f, 15d; 17f,17d) in x-Richtung verfahrbar gehalten werden und von einer Antriebswelle (18w,16w) in y-Richtung antreibbar sind, wobei ein jeweiliger gesteuerter Motor (15,17;16,18) für den Antrieb in x- und y-Richtung nicht mit verfahrbar ist.

17. Vorschubeinrichtung nach Anspruch 1, wobei zumindest ein Stapelbereich (L1,L2) von Blechen in Querrichtung seitlich neben einem Ausrichtbereich (A) angeordnet ist, in der y-Richtung dem Tafelvorschub (10,11) vorgelagert ist.

18. Vorschubeinrichtung nach Anspruch 17, wobei der Ausrichtbereich und der Tafelvorschub seitlich neben dem Stapelbereich beweglich ist (41 a,41 a'), um ihn vom Arbeitsbereich zurückzuverlagern, ohne Bewegung des Stapelbereichs.

19. **Vorschubverfahren** für tafelförmige Platten aus Blech ('Tafeln'), mit einem Bewegen der mehreren Tafeln (1,1') in einen und durch einen Arbeitsbereich (W;50), in welchem die Tafeln bearbeitet werden, insbesondere durch Ausstanzen von Ronden, Umformen von ausgestanzten Ronden oder Verändern der Oberfläche der Tafel;
welches Vorschubverfahren mit einem ersten und einem zweiten Tafelvorschub (10,11;20) arbeitet, wobei Tafeln dem Arbeitsbereich (W) gesteuert zugeführt werden und abgeführt werden, um die Tafeln im Arbeitsbereich lagegenau zu bearbeiten; ***dadurch gekennzeichnet, dass***
*(a)* der erste Tafelvorschub (10;11) auf einer Einlaufseite des Werkzeugbereichs angeordnet ist und der zweite Tafelvorschub (20) auf einer Auslaufseite des Werkzeugbereichs vorgesehen ist;
(b) beide Tafelvorschübe (10,20;11,20) miteinander in zueinander senkrechten Bewegungen (x,y) bei einem Vorschub der Tafel (1) synchronisiert arbeiten, wobei die mit der Synchronbewegung mitbewegte Tafel von beiden Tafelvorschüben gehalten wird.

20. Verfahren nach Anspruch 19, wobei die Vorschubbewegung beider Tafelvorschübe sich aus gemeinsamen Bewegungsabschnitten in Längsrichtung (y) und in Querrichtung (x) zusammensetzt, aber die Querrichtung hauptsächlich zur Positionierung und die Längsrichtung hauptsächlich zum Vorschub dient.

21. Verfahren nach Anspruch 19, wobei oberhalb des ersten Tafelvorschubs (11) auf der Einlaufseite ein weiterer Tafelvorschub (10) angeordnet ist, der abwechselnd mit dem ersten Tafelvorschub die Tafeln (1) dem Werkzeugbereich (50) sowie dem zweiten Tafelvorschub (20) zuführt, zur Vermeidung von Leerarbeitszeiten der Arbeitseinrichtung.

22. Verfahren nach Anspruch 19, wobei jeder der Tafelvorschübe (10;11;20) mehrere Endlossysteme (20a,10a,11a) aufweist, die für jeden Tafelvorschub zueinander synchron in Längsrichtung angetrieben werden (16,18,26) und jeweils gemeinsam gesteuert in Querrichtung (x) bewegt werden (17a, 15a, 27a), wobei die Tafel sowohl vorgeschoben, als auch im Werkzeugbereich (50) in ihrer Lage genau positioniert (x,y) wird.

23. Verfahren nach Anspruch 19, wobei die Tafelvorschübe (10,11) von jeweils einem Rahmen (15f,15d; 17f,17d) in x-Richtung verfahrbar gehalten werden und von einer Antriebswelle (18w,16w) in y-Richtung angetrieben werden, wobei ein jeweiliger gesteuerter Motor (15,17;16,18) für den Antrieb in x- und y-Richtung nicht mit verfährt.

24. Verfahren nach Anspruch 19, wobei zumindest ein Stapelbereich (L1,L2) von Blechen in Querrichtung seitlich neben einem Ausrichtbereich (A) der y-Richtung dem Tafelvorschub (10,11) vorgelagert wird.

25. Verfahren nach Anspruch 19, wobei der Ausrichtbereich und der Tafelvorschub seitlich neben dem Stapelbereich bewegt wird (41a,41a'), wodurch er vom Arbeitsbereich zurückverlagert wird, ohne Bewegung des Stapelbereichs.

## Claims

1. Feed device for panel-like plates of sheet metal, below called panels (1, 1'), for moving the several panels (1, 1') in a and through a working region (W; 50), in which the panels are processed, in particular by punching out rounds, shaping punched-out rounds or altering the surface of a panel; which feed device has a first and a second panel feed (10, 11), which alternately supply panels in controlled manner to the working region (W) in order to process the panels in the working region with positional accuracy; **characterised in that**
- the first panel feed (10; 10a, 10b, ..., 10k) at least during the period of suspended supply of a first panel (1) to the working region (W) is arranged above the second panel feed (11; 11a, 11b, ... 11k) then supplying a second panel lying on it and parallel to the first panel.

2. Feed device according to claim 1, wherein the first panel feed (10) during the entire period of supply of the first and second panel (1) is arranged above the second panel feed (11).

3. Feed device according to claim 1, wherein the second panel feed (11; 1 1a... 11 k) during the period of supply of the first panel (1) is arranged below first panel feed (10), in order to receive a second panel and to hold it in a waiting position (1"), even before the first panel leaves the first panel feed (10), as a result of which two panels come to rest at a distance from one another and one above another, at least during a time section of feed movement.

4. Feed device according to claim 3, wherein the second panel feed (11) is arranged below an input and passage plane (100), which is fixed essentially by the position of a processing plate (52) in the tool region (W).

5. Feed device according to claim 1, wherein one or the panel feed (20) arranged on the discharge side of the working region (W) receives, in particular supports, the processed panel, in particular the residual grid remaining after punching out rounds, and guides it synchronously by the movements (x, y) of the panel feed (10; 11) on the input side, even before a last row of rounds (Rn) is processed, in particular punched out, by the tool (50).

6. Feed device according to claim 1, wherein a further panel feed (20) is provided, which forms a continuation of the first and second panel feed (10, 11) in order to support panels processed in the working region (50), in particular a residual grid after punching out rounds (R) from the particular panel, on a discharge side of the working region (W), even before an end section of a particular panel is moved into the working region.

7. Feed device according to claim 1, wherein a controllable switch point (9) is arranged in front of the first and second panel feed (10, 11), which influences a run of a panel from an alignment region (A) so that the panel is conveyed to the first (10) or the second panel feed.

8. Feed device according to claim 1, wherein each panel feed (10, 11) has several continuous systems (10a, 10b; 11a, 11b) arranged next to one another and the two groups of continuous systems are arranged and aligned so that they have surfaces facing one another which define a gap (12) which is greater than one panel thickness.

9. Feed device according to claim 8, wherein each continuous system has a belt path aligned like a wedge, directed towards the tool region (50).

10. Feed device according to claim 1, having a belt drive comprising at least two parallel revolving belts (10a, 10b; 11a, 11b; 20a, 20b), wherein the revolving belts have an essentially flat surface layer (63) made from magnetisable or magnetic material on the outer side and are provided with projections (61) on the drive side facing away from the outer side, which projections (61) block slippage of the revolving belt in drive direction.

11. Feed device according to claim 10, wherein the particular revolving belt has a length which is greater with respect to its width, in particular is supported or guided (65a, 65b) laterally at least on a section of its length.

12. Feed device according to claim 10, wherein the revolving belt has a magnetic layer (63) on its outer side, which is below 1 mm thick and contains permanent magnetic material.

13. Feed device according to claim 12, wherein the layer is a film, which is adhered to a belt back (62a) of a belt base (62) of the revolving belt provided with projections (61) by means of adhesive layer (64).

14. Feed device according to claim 10, wherein teeth arranged in longitudinal direction at an essentially uniform distance are formed.

15. Feed device according to claim 9, wherein the wedge-shaped design is elongated.

16. Feed device according to claim 1, wherein the panel feeds (10, 11) are held to be movable in x direction by in each case a frame (15f, 15d; 17f, 17d) and can be driven in y direction by a drive shaft (18w, 16w), wherein a particular controlled motor (15, 17; 16, 18) for the drive cannot also be moved in x and y direction.

17. Feed device according to claim 1, wherein at least one stacking region (L1, L2) of sheets in transverse direction is arranged laterally next to an alignment region (A), in the y direction is upstream of the panel feed (10, 11).

18. Feed device according to claim 17, wherein the alignment region and the panel feed can be moved (41 a, 41a') laterally next to the stacking region in order to shift it back from the working region without moving the stacking region.

19. Feed process for panel-like plates of sheet metal ('panels'), having a movement of several panels (1, 1') in a and through a working region (W; 50), in which the panels are processed, in particular by punching out rounds, shaping punched-out rounds or altering the surface of the panel; which feed process operates with a first and a second panel feed (10, 11; 20), wherein panels are supplied in controlled manner to the working region (W) and removed in order to process the panels in the working region with positional accuracy; **characterised in that**
(a) the first panel feed (10; 11) is arranged on an input side of the tool region and the second panel feed (20) is provided on a discharge side of the tool region;
(b) both panel feeds (10, 20; 11, 20) operate in synchronised manner with one another in movements (x, y) which are vertical to one another for a feed of the panel (1), wherein the panel also moved by the synchronous movement is held by both panel feeds.

20. Process according to claim 19, wherein the feed movement of both panel feeds is composed of common movement sections in longitudinal direction (y) and in transverse direction (x), but the transverse direction serves mainly for positioning and the longitudinal direction serves mainly for feed.

21. Process according to claim 19, wherein a further panel feed (10), which, alternately with the first panel feed, supplies the panels (1) to the tool region (50) and to the second panel feed (20), to avoid no-load working times of the working device, is arranged above the first panel feed (11) on the input side.

22. Process according to claim 19, wherein each of the panel feeds (10; 11; 20) has several continuous systems (20a, 10a, 11a), which are driven (16, 18, 26) synchronously to one another in longitudinal direction for each panel feed and in each case are moved (17a, 15a, 27a) together controlled in transverse direction (x), wherein the panel is both fed and positioned (x, y) exactly in its position in the tool region (50).

23. Process according to claim 19, wherein the panel feeds (10, 11) are held to be movable in x direction by in each case a frame (15f, 15d; 17f, 17d) and are driven in y direction by a drive shaft (18w, 16w), wherein a particular controlled motor (15, 17; 16, 18) for the drive does not also move in x and y direction.

24. Process according to claim 19, wherein at least one stacking region (L1, L2) of sheets in transverse direction laterally next to an alignment region (A) of y direction is upstream of the panel feed (10, 11).

25. Process according to claim 19, wherein the alignment region and the panel feed is moved (41 a, 41 a') laterally next to the stacking region, as a result of which it is shifted back from the working region without moving the stacking region.

## Revendications

1. Dispositif d'avance pour des plaques en tôle de forme tabulaire, dénommées ci-après panneaux (1, 1'), pour déplacer les multiples panneaux (1, 1') dans ou à travers une zone de travail (W ; 50), dans laquelle les panneaux sont usinés, en particulier par découpe à la matrice de flans circulaires, façonnage de flans circulaires matricés ou modification de la surface d'un panneau ;
lequel dispositif d'avance présente une première et une deuxième unités d'avance de panneaux (10, 11), qui acheminent à la commande, en alternance, des panneaux à la zone de travail (W) pour les usiner en position précise dans la zone de travail ;
**caractérisé en ce que**
- la première unité d'avance de panneaux (10 ; 10a, 10b, ..., 10k) est disposée, au moins pendant la durée d'un acheminement suspendu d'un premier panneau (1) à la zone de travail (W), au-dessus de la deuxième unité d'avance de panneaux (11 ; 11a, 11b, ..., 11k), qui achemine ensuite un deuxième panneau en appui et parallèlement au premier panneau.

2. Dispositif d'avance selon la revendication 1, dans lequel la première unité d'avance de panneaux (10) est disposée, pendant toute la durée d'acheminement des premier et deuxième panneaux (1) au-dessus de la deuxième unité d'avance de panneaux (11).

3. Dispositif d'avance selon la revendication 1, dans lequel la deuxième unité d'avance de panneaux (11 ; 11a, ..., 11k) est disposée, pendant la durée d'acheminement du premier panneau (1), au-dessous de la première unité d'avance de panneaux (10) pour recevoir un deuxième panneau et le maintenir en position d'attente (1"), avant même que le premier panneau ne quitte la première unité d'avance de panneaux (10), si bien que deux panneaux se retrouvent à distance l'un de l'autre et l'un au-dessus de l'autre, au moins pendant une certaine période de temps du mouvement d'avance.

4. Dispositif d'avance selon la revendication 3, dans lequel la deuxième unité d'avance de panneaux (11) est disposée au-dessous d'un plan d'entrée et de passage (100), essentiellement défini par la position d'une plaque d'usinage (52) dans la zone d'outil (W).

5. Dispositif d'avance selon la revendication 1, dans lequel une ou l'unité d'avance de panneaux (20) disposée sur le côté de sortie de la zone de travail (W) reçoit, en particulier soutient, le panneau usiné, en particulier la tôle perforée résiduaire restant après le matriçage des flans circulaires, et l'achemine en synchronisme avec les mouvements (x,y) de l'unité d'avance de panneaux (10 ; 11) sur le côté d'entrée, avant même qu'une dernière série de flans circulaires (Rn) ne soit usinée, en particulier matricée, par l'outil (50).

6. Dispositif d'avance selon la revendication 1, dans lequel il est prévu une autre unité d'avance de panneaux (20), qui forme un prolongement des première et deuxième unités d'avance de panneaux (10, 11) pour soutenir des panneaux usinés dans la zone de travail (50), en particulier une tôle perforée résiduaire après matriçage de flans circulaires (R) du panneau respectif, sur le côté de sortie de la zone de travail (W), avant même qu'une section d'extrémité d'un panneau respectif ne soit déplacée jusque dans la zone de travail.

7. Dispositif d'avance selon la revendication 1, dans lequel on agence devant les première et deuxième unités d'avance (10, 11) un aiguillage réglable (9), qui influence le parcours d'un panneau à partir d'une zone d'alignement (A) de manière à diriger le panneau vers la première (10) ou la deuxième unité d'avance de panneaux.

8. Dispositif d'avance selon la revendication 1, dans lequel chaque unité d'avance de panneau (10, 11) présente plusieurs systèmes sans fin disposés l'un à côté de l'autre (10a, 10b ; 11a, 11b) et les deux groupes de systèmes sans fin sont agencés et alignés de sorte qu'ils possèdent des surfaces tournées l'une vers l'autre, qui définissent un intervalle (12) qui est plus grand que l'épaisseur d'un panneau.

9. Dispositif d'avance selon la revendication 8, dans lequel chaque système sans fin présente un parcours de bande orienté en coin en direction de la zone d'outil (50).

10. Dispositif d'avance selon la revendication 1, comportant un mécanisme d'entraînement à bandes constitué d'au moins deux bandes rotatives parallèles (10a, 10b ; 11a, 11b ; 20a, 20b), dans lequel les bandes rotatives présentent une couche de surface sensiblement plate (63) formée d'un matériau magnétisable ou magnétique sur la face externe et sont pourvues, du côté d'entraînement opposé à la face externe, de saillies (61) qui empêchent un glissement de la bande rotative dans le sens d'entraînement.

11. Dispositif d'avance selon la revendication 10, dans lequel la bande rotative respective présente une longueur plus grande que sa largeur et est, en particulier, soutenue ou guidée latéralement au moins sur une section de sa longueur (65a, 65b).

12. Dispositif d'avance selon la revendication 10, dans lequel la bande rotative présente sur sa face externe une couche magnétique (63), qui a une épaisseur de moins de 1 mm et contient un matériau à aimantation permanente.

13. Dispositif d'avance selon la revendication 12, dans lequel la couche est une feuille qui est collée, au moyen d'une couche adhésive (64), au dos (62a) d'une base (62), pourvue de saillies (61), de la bande rotative.

14. Dispositif d'avance selon la revendication 10, présentant des dents disposées à intervalles sensiblement réguliers dans la direction longitudinale.

15. Dispositif d'avance selon la revendication 9, dans lequel la conformation en coin est allongée.

16. Dispositif d'avance selon la revendication 1, dans lequel les unités d'avance de panneaux (10, 11) sont maintenues respectivement par un cadre (15f, 15d ; 17f, 17d) de manière à pouvoir se déplacer dans le sens des x et peuvent être entraînées par un arbre d'entraînement (18w, 16w) dans le sens des y, un moteur commandé respectif (15, 17 ; 16, 18) pour l'entraînement dans le sens des x et des y ne pouvant être déplacé conjointement.

17. Dispositif d'avance selon la revendication 1, dans lequel au moins une zone d'empilement (L1, L2) de tôles est agencée latéralement dans la direction transversale à côté d'une zone d'alignement (A) en amont de l'unité d'avance de panneaux (10,11) dans le sens des y.

18. Dispositif d'avance selon la revendication 17, dans lequel la zone d'alignement et l'unité d'avance de panneaux sont mobiles latéralement à côté de la zone d'empilement (41a, 41a') pour les décaler de la zone de travail sans déplacer la zone d'empilement.

19. Procédé d'avance pour plaques en tôle de forme tabulaire ("panneaux"), comportant un déplacement des multiples panneaux (1,1') dans ou à travers une zone de travail (W ; 50), dans laquelle les panneaux sont usinés, en particulier par découpe à la matrice de flans circulaires, façonnage de flans circulaires matricés ou modification de la surface des panneaux ;
lequel procédé d'avance fonctionne avec une première et une deuxième unité d'avance de panneaux (10, 11 ; 20), les panneaux étant acheminés à la commande à la zone de travail (W) et évacués de celle-ci pour être usinés en position précise dans la zone de travail; **caractérisé en ce que**
(a) l'on dispose la première unité d'avance de panneaux (10 ; 11) sur un côté d'entrée de la zone d'outil et l'on prévoit la deuxième unité d'avance de panneaux (20) sur un côté de sortie de la zone d'outil ;
(b) les deux unités d'avance de panneaux (10, 20 ; 11, 20) fonctionnent en synchronisme l'une avec l'autre en se déplaçant perpendiculairement l'une par rapport à l'autre (x, y) lors d'un avancement du panneau (1), le panneau entraîné conjointement par le mouvement synchrone étant maintenu par les deux unités d'avance de panneaux.

20. Procédé selon la revendication 19, dans lequel l'avance des deux unités d'avance de panneaux se compose de sections de déplacement communes dans la direction longitudinale (y) et dans la direction transversale (x), mais la direction transversale sert principalement au positionnement et la direction longitudinale, principalement à l'avance.

21. Procédé selon la revendication 19, dans lequel on dispose au-dessus de la première unité d'avance de panneaux (11), du côté d'entrée, une autre unité d'avance de panneaux (10) qui achemine, en alternance, avec la première unité d'avance de panneaux, les panneaux (1) à la zone d'outil (50) ainsi qu'à la deuxième unité d'avance de panneaux (20), pour éviter des périodes de travail à vide du dispositif.

22. Procédé selon la revendication 19, dans lequel chaque unité d'avance de panneaux (10 ; 11 ; 20) présente plusieurs systèmes sans fin (20a, 10a, 11a) qui sont entraînés (16, 18, 26), pour chaque unité d'avance de panneaux, en synchronisme l'un avec l'autre dans la direction longitudinale et sont respectivement déplacés (17a, 15a, 27a) par commande mutuelle respective dans la direction transversale (x), le panneau étant non seulement avancé, mais également positionné (x, y) de manière précise dans sa position dans la zone d'outil (50).

23. Procédé selon la revendication 19, dans lequel les unités d'avance de panneaux (10, 11) sont maintenues de manière à pouvoir être déplacées dans le sens des x, respectivement, par un cadre (15f, 15d ; 17f, 17d) et sont entraînées dans le sens des y par un arbre d'entraînement (18w, 16w), un moteur commandé respectif (15, 17 ; 16, 18) pour l'entraînement dans le sens des x et des y n'étant pas déplacé conjointement.

24. Procédé selon la revendication 19, dans lequel au moins une zone d'empilement (L1, L2) de tôles est située en amont de l'unité d'avance de panneaux (10, 11) latéralement dans la direction transversale à côté d'une zone d'alignement (A), dans le sens des y.

25. Procédé selon la revendication 19, dans lequel on déplace (41a, 41a') la zone d'alignement et l'unité d'avance de panneaux latéralement à côté de la zone d'empilement, ce qui les décale de la zone de travail, sans déplacer la zone d'empilement.
